# EUROPÄISCHE PATENTSCHRIFT

(11) **EP 1 331 860 B1**
(45) Veröffentlichungstag und Bekanntmachung des Hinweises auf die Patenterteilung: **01.06.2005**
(21) Anmeldenummer: 01993409.0
(22) Anmeldetag: 08.11.2001
(51) Int. Cl.: A43C 15/16

(54) **SCHUH FÜR SPORTZWECKE**
SPORTS SHOE
CHAUSSURE DE SPORT

(30) Priorität: 10.11.2000 DE 10055771
(43) Veröffentlichungstag der Anmeldung: 06.08.2003
(73) Patentinhaber: PUMA Aktiengesellschaft Rudolf Dassler Sport, 91074 Herzogenaurach (DE)
(72) Erfinder: Jungkind, Roland, 82467 Garmisch-Partenkirchen (DE)
(74) Vertreter: Gosdin, Michael
(86) Internationale Anmeldenummer: PCT/DE2001/004172
(87) Internationale Veröffentlichungsnummer: WO 2002/037996

(56) Entgegenhaltungen:
- EP-A- 0 998 862
- US-A- 3 082 549

## Beschreibung

Die Erfindung bezieht sich auf einen Schuh, insbesondere für Sportzwecke nach dem Oberbegriff des Patentanspruches 1.

Eine solcher Schuh ist beispielsweise aus der EP 0 815 759 bekannt. Der Schuh weist eine Sohle mit daran lösbar befestigen Stollen auf, wobei die Stollen über eine formschlüssige Verbindung sowie eine Sicherung an der Sohle gehalten sind. Diese formschlüssige Verbindung besteht beispielsweise aus einem am Stollen angeordneten mehreckigen Sockel und einer komplimentär ausgebildeten Ausnehmung in der Sohle während die Sicherung aus einer Schraube am Stollen sowie aus einer Gewindeöffnung in der Sohle. Die formschlüssige Verbindung sowie die Sicherung sind senkrecht zur Sohlenlauffläche angeordnet. Durch diese Anordnung wird die Handhabung beim Auswechseln der Stollen nachteilig beeinflusst, da zunächst die Verbindung zwischen Schraube und Schraubenöffnung hergestellt werden muss um danach den Sechskant mit der komplementär ausgebildeten Ausnehmung in der gewünschten Position zu bringen. Der Benutzer ist also gezwungen, mit der einen Hand den Stollen in Position zu halten, während er mit der anderen Hand die Schraube bis zur endgültigen Verriegelungsposition verdrehen muss. Ein weiterer Nachteil besteht darin, dass der Schraubenkopf nach unten zur Lauffläche absteht, was zur erhöhten Abnutzung und Verschmutzung führt. Ein schnelles Auswechseln des Stollens während des Gebrauchs des Schuhs ist daher nur unter erschwerten Bedingungen möglich.

Eine weitere Ausführungsform ist durch die DE 198 50 449 bekannt geworden, bei weicher ein bevorzugt länglicher Stollen zunächst in eine Ausnehmung der Sohle eingeführt wird um dann den Stollen über eine Verschraubung und einen Verriegelungshaken in eine die Ausnehmung hintergreifende Stellung zu verschieben und zu verriegeln. Da bei dieser Lösung die Schraube nahezu parallel zur Sohlenebene angeordnet ist, wird eine Abnutzung oder Verschmutzung der Schraube während des Gebrauchs weitgehend vermieden. Jedoch ist auch in diesem Falle die Handhabung beim Auswechseln eines Stollens nicht einfach, denn zunächst muss der Stollen in die Ausnehmung eingeführt werden, was bei Verschmutzung nur sehr schwer möglich ist und danach muss über die Schraube und den Verreigelungshaken der Stollen in eine die Ausnehmung hintergreifende Stellung gebracht werden. Insbesondere länglich ausgebildete Stollen unterliegen im Gebrauch wesentlich höheren Beanspruchungen, so dass die hintergreifende Verreigelungsposition nicht immer eine zuverlässige Verbindung herstellt. Ein weiterer Nachteil besteht darin, dass diese Lösung mehrere, der Abnutzung unterstehende Einzelteile aufweist, was die Ausführung nicht nur verteuert, sondern auch anfälliger im Gebrauch macht.

Ein formkörper, der in einem Winkel zur Sohlenebene angeordnet ist, ist aus US-A-3 082 549 bekannt.

Aufgabe der vorliegenden Erfindung ist es somit, einen Schuh, insbesondere für Sportzwecke zu schaffen, bei dem nicht nur ein Auswechseln des Stollens leicht und mit einer Hand erfolgen kann, sondern auch eine zuverläsige Halterung ermöglicht. Außerdem soll sich die Ausführungsform durch Verwendung von wenigen Teilen auszeichnen, kompakt und robust sein.

Erfindungsgemäß wird diese Aufgabe durch die kennzeichnenden Merkmale des Patentanspruches 1 gelöst.

Vorteilhafte Ausführungsformen der Erfindung sind in den Unteransprüchen beschrieben.

Für die Erfindung ist es wesentlich, dass durch die Anordung des Formkörpers an der Sohle in einem Winkel zwischen 15° und 25° eine leichtes Aufsetzen des Stollens möglich ist und über die im gleichen Winkel angeordnete als Schraube ausgebildete Sicherung ein automaisches Einführen des Stollens in die Verriegelungslage beim Verdrehen der Schraube erfolgt. Umgekehrt wird beim Entriegeln ein automatisches Herausführen in die Entriegelungsstellung erreicht, ohne dass zwei Hände benötigt werden. Die als Schraube ausgebildete Sicherung liegt vor Abnutzung und Beschädigung geschützt und trotz verschmutzter Sohle ist ein Aufbringen des Stollens ohne große Mühe möglich.

Besonders bevorzugt ist dabei, dass der Formkörper entweder mit der Sohle als integrierter Bestandteil gespritzt werden kann oder als separates Teil in die Sohle eingespritzt oder eingeklebt wird. Als geeignete, vorzugsweise formschlüssige Verbindung zwischen Stollen und Formkörper hat sich gezeigt, wenn der Formkörper einen T - förmigen oder runden Querschnitt aufweist.

Weitere Vorteile und Ausführungsbeispiele ergeben sich aus den Unteransprüchen.

Im folgenden wird die Erfindung anhand von Ausführungsbeispielen in Zusammenhang mit der Zeichnung ausführlicher beschrieben. Es zeigt:
- Fig. 1:: eine teilweise geschnittene Sohle mit dem erfindungsgemäßen Formkörper und. einem in Längsrichtung geschnittenen Stollen in der Entriegelungslage;
- Fig. 2:: eine Ansicht gemäß Fig.1, jedoch in Verriegelungslage;
- Fig. 3:: einen Schnitt *gemäß* der Linie III - III in Fig. 2;
- Fig. 4:: einen Längsschnitt einer weiteren Ausführungsform, und
- Fig. 5:: einen Schnitt gemäß der Linie V - V in Fig. 4.

Aus der Darstellung gemäß Fig. 1 ist zu erkennen, dass die Sohle 1 eines Schuhes, insb. für Sportzwecke wie z.B. für den Rasensport, einen Formkörper 2 aufweist, der entweder integraler Bestandteil der Sohle sein kann, oder wie gezeigt, als separates Teil in die Sohle eingespritzt oder eingeklebt ist. Selbstverständlich sind auch andere Verbindungsmittel zwischen Sohle und Formkörper möglich. Obwohl die Ausführungsbeispiele immer nur einen Formkörper zeigen, dürfte es klar sein, dass die Sohle mehrere, an beliebigen Stellen angeordnete Formkörper zur Aufnahme von Stollen aufweisen kann bzw. wird.

Erfindungswesentlich ist jedoch, dass der Formkörper 2 in einem Winkel α zwischen 15° und 25° bezogen auf die Sohlenebene S angeordnet ist. Versuche haben gezeigt, dass die beste Handhabung bei einem Winkel α von 18° erreicht wird. Dabei ist aber unwesentlich, ob der Formkörper 2 über die Sohlenebene S hinaus absteht oder nicht. Die dargestellten Ausführungsbeispiele haben aber den Vorteil, dass die Sohle relativ dünn und somit gewichtssparend hergestellt werden kann und dass eine Verbindung zwischen Formkörper 2 und dem Stollen 5 sehr einfach vorzunehmen ist.

Der Formkörper 2 hat erfindungsgemäß die Aufgabe, einen ebenfalls in Fig. 1 gezeigten Stollen 5 aufzunehmen und verriegelt zu halten, wozu eine Sicherung 4 vorgesehen ist.

Gemäß dem bevorzugten Ausführungsbeispiel in Fig. 1 weist der Formkörper 2 einen T - förmigen Querschnitt mit einer Öffnung 3 und einer in der Öffnung angeordneten Mutter 11 zur Aufnahme der Sicherung 4 auf, wobei diese Öffnung im gleichen Winkel α wie der Formkörper angeordnet ist. Um den Stollen 5 mit dem Formkörper 2 formschlüssig in Eingriff bringen zu können, hat der Stollen 5 eine komplementär zum Querschnitt des Formkörpers 2 aufweisende Ausnehmung 6, wie insb. in der Schnittdarstellung gemäß Fig. 3 zu sehen ist. Außerdem ist am Stollen 5 eine Gewindeschraube 7 über eine Kontermutter 9 befestigt.

Die Verbindung des Formkörpers 2 mit dem Stollen 5 erfolgt nun auf einfachste Weise, indem der Stollen in Einschubrichtung F auf den Formkörper aufgesetzt wird. Durch Verdrehen der Gewindeschraube 7 wird der Stollen 5 zwangsläufig in die Verriegelungsstellung gemäß Fig. 2 gebracht. Durch diese spezielle Ausbildung der formschlüssigen Verbindung zwischen Formkörper 2 und Stollen 5 sowie der Sicherung 4 wird der Stollen an die Sohle angepresst, so dass eine sichere und kompakte Verriegelungslage erreicht wird.

In umgekehrter Weise erfolgt das Entriegeln bzw. Entfernen des Stollens 5 aus seiner Verreiglungslage in seine Entriegelungslage, indem durch Verdrehen der Gewindeschraube 7 der Stollen 5 zwangsläufig entgegen der Einschubrichtung F herausgeführt wird. Sobald die Gewindeverbindung zwischen Gewindeschraube 7 und Mutter 11 aufgehoben ist, kann der Stollen 7 vom Formkörper 2 abgenommen werden.

In Fig. 2 ist die Verreigelungsstellung dargestellt und es zeigt sich, dass der Stollen 5 über den Formschluss und die Verschraubung komplett an den Formkörper 2 und die Sohle 1 herangezogen wurde und mit der Sohle fest und sicher verbunden ist. Von enormen Vorteil ist dabei auch, dass falls sich die Gewindeschraube wider Erwarten von selbst lösen sollte, trotzdem über dem Formschluss eine Verbindung von Stollen und Sohle erhalten bleibt. Selbstverständlich könnte dabei die gezeigte Mutter 11 auch näher im Anfangsbereich der Öffnung 3 angeordnet sein' oder anstelle einer Mutter könnten andere bekannte Gegengewinde eingesetzt werden.

Bei den Darstellungen gemäß Fig. 2 und 3 wird auch deutlich, dass durch den Formschluss eine relativ hohe Flächenpressung erzeugt wird, was einen festen Halt und eine gute Kraftübertragung zur Folge hat. Durch die als Verschraubung ausgebildete Sicherung 4 wird jedoch sichergestellt, dass ein Ein- und Ausführen des Stollens 5 trotz hoher Flächenpressung zwangsläufig und somit leicht erfolgt. Dies ist insb. im Falle des Gebrauches für Sportzwecke, z.B. für den Rasensport, von großer Bedeutung, weil hier oft mit Verschmutzung zu rechnen ist.

Eine weitere Variante der Erfindung ist in den Fig. 4 und 5 dargestellt, die sich im wesentlichen durch ihre Einfachheit auszeichnet und dadurch auch billig herzustellen wäre. Der Formkörper 2 weist in diesem Fall einen runden Querschnitt auf und besteht aus einem Rundstab oder Rohr 12, der auch aus handelsüblicher Ware hersgestellt sein könnte. Dieser runde Formkörper 2 ist durch geeignete Verbindungsmittel, wie z.B. Kleber, mit der Sohle 1 verbunden und steht ebenfalls erfindungsgemäß in einem Winkel α zwischen 15° und 25° bezogen auf die Sohlenebene S ab. Das Einführen eines Stollens 5 ist bei dieser Lösung besonders sicher, da erfahrungsgemäß der Formschluss von runden, komplementären Teilen wesentlich einfacher vor sich geht als bei unrunden Teilen. Der nicht näher dargestellte Stollen für diese Variante weist daher ebenfalls eine Ausnehmung 6 mit komplementär, rundem Querschnitt sowie eine Sicherung 4 auf. Im Falle einer als Gewindeschraube 7 ausgebildeten Sicherung 4 könnte das Einführen des Stollens 5 auf simple Art und Weise erfolgen. Denn sobald der Stollen 5 auf den runden Formkörper 2 aufgesetzt wurde, wird durch Drehen der Gewindeschraube 7 der Stollen zwangsläufig auf den Rundstab 12 bis zur Verriegelungslage aufgeschoben. Voraussetzung hierfür ist allerdings auch, dass der Rundstab eine Öffnung 3 aufweist, die als Gegengewinde 8 zu der Gewindeschraube 7 ausgebildet ist. Ein zusätzliches Bauteil, wie z.B. eine Mutter 11 gemäß Fi.g 2 kann in diesem Fall erspart werden.

Abschließend sei noch darauf hingwiesen, dass die Sicherung 4 wie auch der Formkörper 2 andere Formen als dargestellt aufweisen können, ohnen den Rahmen der Erfindung zu verlassen.

## Patentansprüche

1. Schuh, insbesondere für Sportzwecke, mit einer Sohle, die wenigstens einen Stollen aufweist, der über eine formschlüssige Verbindung und eine Sicherung mit der Sohle lösbar verbunden ist,
**dadurch gekennzeichnet,**
**dass** die Sohle ( 1 ) einen Formkörper ( 2 ) aufweist, der in einem Winkel ( α ) zur Sohlenebene ( S ) angeordnet ist und eine Öffnung ( 3 ) zur Aufnahme der Sicherung ( 4 ) aufweist, so dass der Stollen ( 5 ) beim Betätigen der Sicherung ( 4 ) zwangsläufig in die Verriegelungslage eingeführt oder in die Entriegelungslage herausgeführt wird.

2. Schuh nach Anspruch 1,
**dadurch gekennzeichnet,**
**dass** der Winkel (α) zwischen 15° und 25°, bevorzugt 18° beträgt.

3. Schuh nach Anspruch 1 und 2,
**dadurch gekennzeichnet,**
**dass** der Formkörper ( 2 ) ein integrierter Bestandteil der Sohle ( 1 ) ist.

4. Schuh nach Anspruch 1 und 2,
**dadurch gekennzeichnet,**
**dass** der Formkörper ( 2 ) aus einem in die Sohle ( 1 ) eingespritzten oder eingeklebten, separaten Teil besteht.

5. Schuh nach einem der vorhergehenden Ansprüche,
**dadurch gekennzeichnet,**
**dass** der Formkörper ( 2 ) einen T - förmigen Querschnitt aufweist.

6. Schuh nach einem der Ansprüche 1 bis 4,
**dadurch gekennzeichnet,**
**dass** der Formkörper ( 2, 12 ) einen runden Querschnitt aufweist.

7. Schuh nach einem der vorhergehenden Ansprüche,
**dadurch gekennzeichnet,**
**dass** der Stollen ( 5 ) eine komplementär zum Querschnitt des Formkörpers ( 2 ) aufweisende Ausnehmung ( 6 ) aufweist.

8. Schuh nach Anspruch 1 und 2,
**dadurch gekennzeichnet,**
**dass** die Öffnung ( 3 ) zur Aufnahme der Sicherung ( 4 ) im gleichen Winkel ( α ) wie der Formkörper ( 2 ) angeordnet ist.

9. Schuh nach Anspruch 8,
**dadurch gekennzeichnet,**
**dass** die Öffnung ( 3 ) einen runden Querschnitt aufweist.

10. Schuh nach Anspruch 1, 8 und 9,
**dadurch gekennzeichnet,**
**dass** die Sicherung ( 4 ) aus einer Verschraubung besteht, die sich aus einer an dem Stollen ( 5 ) befestigten Gewindeschraube ( 7 ) und einem an dem Formkörper ( 2 ) angeordneten Gegengewinde ( 8 ) zusammensetzt.

11. Schuh nach Anspruch 10,
**dadurch gekennzeichnet,**
**dass** die Gewindeschraube ( 7 ) an einer Kontermutter ( 9 ) gelagert ist, welche mit dem Stoilen ( 5 ) verbunden ist.

12. Schuh nach einem der Ansprüche 7 und 10 bis 11,
**dadurch gekennzeichnet,**
**dass** sich die Gewindeschraube ( 7 ) und die Kontermutter ( 9 ) an einer die Ausnehmung ( 6 ) abschließenden Stollenwand ( 10 ) abstützt.

13. Schuh nach Anspruch 10,
**dadurch gekennzeichnet,**
**dass** das Gegengewinde ( 8 ) aus einer Mutter ( 11 ) besteht, die in der Öffnung ( 3 ) des Formkörpers ( 2 ) angeordnet ist.

14. Schuh nach Anspruch 10 bis 12,
**dadurch gekennzeichnet,**
**dass** das Gegengewinde ( 8 ) in der Öffnung ( 3 ) des Formkörpers ( 2 ) mit rundem Querschnitt vorgesehen ist.

## Claims

1. Shoe, especially for purposes of sports, with a sole which has at least one cleat which is detachably connected to the sole via a positive connection and a locking arrangement,
**characterized in**
**that** the sole (1) has a molded body (2) which is located at an angle (α) to the plane (S) of the sole and an opening (3) for accommodating the locking arrangement (4) so that the cleat (5) upon actuation of the locking arrangement (4) is forced into the locked position or is moved out into the unlocked position.

2. Shoe as claimed in claim 1, **characterized in that** the angle (α) is between 15° and 25°, preferably 18°.

3. Shoe as claimed in claim 1 and 2, **characterized in that** the molded body (2) is an integrated component of the sole (1).

4. Shoe as claimed in claim 1 and 2, **characterized in that** the molded body (2) consists of a separate part which is cemented or glued into the sole (1).

5. Shoe as claimed in one of the preceding claims, **characterized in that** the molded body (2) has a T-shaped cross section.

6. Shoe as claimed in one of claims 1 to 4, **characterized in that** the molded body (2, 12) has a round cross section.

7. Shoe as claimed in one of the preceding claims, **characterized in that** the cleat (5) has a recess (6) which is complementary to the cross section of the molded body (2).

8. Shoe as claimed in claim 1 and 2, **characterized in that** the opening (3) for accommodating the locking arrangement (4) is located at the same angle (α) as the molded body (2).

9. Shoe as claimed in claim 8, **characterized in that** the opening (3) has a round cross section.

10. Shoe as claimed in claim 1, 8, and 9, **characterized in that** the locking arrangement (4) consists of a screw fitting which is composed of a threaded screw (7) which is attached to the cleat (5), and of an opposing thread (8) which is located on the molded body (2).

11. Shoe as claimed in claim 10, **characterized in that** the threaded screw (7) is supported on a locknut (9) which is joined to the cleat (5).

12. Shoe as claimed in one of claims 7 and 10 to 11, **characterized in that** the threaded screw (7) and the locknut (9) are supported on the cleat wall (10) which terminates the recess (6).

13. Shoe as claimed in claim 10, **characterized in that** the opposing thread (8) consists of a nut (11) which is located in the opening (3) of the molded body (2).

14. Shoe as claimed in claim 10 to 12, **characterized in that** the opposing thread (8) is provided in the opening (3) of the molded body (2) with a round cross section.

## Revendications

1. Chaussure, en particulier chaussure de sport, comportant une semelle présentant au moins un crampon relié de façon amovible à la semelle par l'intermédiaire d'une liaison par combinaison de formes et d'une sécurité,
**caractérisée en ce que**
la semelle (1) présente un corps moulé (2) disposé selon un angle (a) par rapport au plan de la semelle (S) et une ouverture (3) permettant de recevoir la sécurité (4) de telle sorte que le crampon (5), lors de l'actionnement de la sécurité (4), est forcément amené dans la position de verrouillage ou en est sorti pour adopter la position de déverrouillage.

2. Chaussure selon la revendication 1,
**caractérisée en ce que**
l'angle (α) est compris entre 15° et 25°, et est de préférence égal à 18°.

3. Chaussure selon les revendications 1 et 2,
**caractérisée en ce que**
le corps moulé (2) est un composant intégré à la semelle (1).

4. Chaussure selon les revendications 1 et 2,
**caractérisée en ce que**
le corps moulé (2) se compose d'une pièce séparée collée ou injectée dans la semelle (1).

5. Chaussure selon l'une des revendications précédentes,
**caractérisée en ce que**
le corps moulé (2) présente une section transversale en forme de T.

6. Chaussure selon l'une des revendications 1 à 4,
**caractérisée en ce que**
le corps moulé (2) présente une section transversale circulaire.

7. Chaussure selon l'une des revendications précédentes,
**caractérisée en ce que**
le crampon (5) comporte un évidement (6) présentant une forme complémentaire à la section transversale du corps moulé (2).

8. Chaussure selon les revendications 1 et 2,
**caractérisée en ce que**
l'ouverture (3) permettant de recevoir la sécurité (4) est disposée selon le même angle (α) que le corps moulé (2).

9. Chaussure selon la revendication 8,
**caractérisée en ce que**
l'ouverture (3) présente une section transversale circulaire.

10. Chaussure selon les revendications 1, 8 et 9,
**caractérisée en ce que**
la sécurité (4) se compose d'une liaison vissée constituée d'une vis filetée (7) fixée au crampon (5) et d'un filetage correspondant (8) disposé au niveau du corps moulé (2).

11. Chaussure selon la revendication 10,
**caractérisée en ce que**
la vis filetée (7) est logée au niveau d'un contre-écrou (9) relié au crampon (5).

12. Chaussure selon l'une des revendications 7 et 10 à 11,
**caractérisée en ce que**
la vis filetée (7) et le contre-écrou (9) s'appuient contre une paroi de crampon (10) fermant l'évidement (6).

13. Chaussure selon la revendication 10,
**caractérisée en ce que**
le filetage correspondant (8) se compose d'un écrou (11) disposé dans l'ouverture (3) du corps moulé (2).

14. Chaussure selon les revendications 10 à 12,
**caractérisée en ce que**
la filetage correspondant (8) dans l'ouverture (3) du corps moulé (2) possède une section transversale circulaire.
